# EUROPÄISCHE PATENTSCHRIFT

(11) **EP 2 517 995 B1**
(45) Veröffentlichungstag und Bekanntmachung des Hinweises auf die Patenterteilung: **11.12.2013**
(21) Anmeldenummer: 12163667.4
(22) Anmeldetag: 11.04.2012
(51) Int. Cl.: B65H 45/14, B65H 45/18

(54) **Falzmaschine mit Transportvorrichtung**
Folding machine with transport device
Plieuse avec dispositif de transport

(30) Priorität: 28.04.2011 DE 102011018859
(43) Veröffentlichungstag der Anmeldung: 31.10.2012
(73) Patentinhaber: Heidelberger Druckmaschinen AG, 69115 Heidelberg (DE)
(72) Erfinder: Belmann, Markus, 70806 Kornwestheim (DE)

(56) Entgegenhaltungen:
- EP-A1- 0 118 999
- EP-A1- 1 577 244
- DE-A1- 3 147 064
- DE-A1-102006 055 301
- US-A1- 2005 092 440

## Beschreibung

Die Erfindung bettrift eine Falzmaschine gemäß Anspruch 1.

### Stand der Technik

Aus dem Stand der Technik sind Taschenfalzmaschinen und Schwertfalzmaschinen bekannt. Die Kombination von Taschenfalzmaschinen mit Schwertfalzmaschinen ist als Kombifalzmaschine geläufig. Dabei werden in Taschenfalzwerken Parallelbrüche und in den nachfolgenden Schwertfalzwerken Kreuzbrüche gefalzt. Der Bogen durchläuft dabei in Durchlaufrichtung der Kombifalzmaschine mindestens folgende Stationen: Anleger, Übergabetisch, Taschenfalzwerk, Schwertfalzwerk, Ausleger.

Der Aufbau einer Taschenfalzmaschine mit einer Vielzahl von Taschenfalzwerken geht aus der DE 10 2004 041 471 A1 hervor. Ein jeweiliges Taschenfalzwerk besteht dabei aus einer Falztasche und drei Falzwalzen, welche in zwei Falzwalzenpaaren angeordnet sind. Aus der DE 29 40 360 A1 ist ein Einzelschwertfalzwerk zum Falzen von bedruckten und vorgefalzten Bogen bekannt. In Kombifalzmaschinen werden Taschenfalzwerke und Schwertfalzwerke kombiniert. Dabei werden in einer ersten Falzstation in Taschenfalzwerken Parallelbrüche und in einer nachfolgenden Falzstation in Schwertfalzwerken Kreuzbrüche gefalzt. Die DE 31 47 064 A1 und die DE 10 2006 055 301 A1 zeigen Kombifalzmaschinen mit einer Mehrzahl von Taschenfalzwerken und nachranging angeordneten Schwertfalzwerken.

Aus der DE 10 2006 055 301 A1 ist eine Schwertfalzmaschine bekannt, welche zwischen erstem und zweitem Schwertfalzwerk eine Aufnahmeeinrichtung für eine Falztasche aufweist. Solche Schwertfalzmaschinen werden als KTL-Maschinen bezeichnet. So ist es möglich, an dieser Stelle zusätzlich einen Taschenfalz zu erzeugen. Alternativ kann in die Taschenaufnahme eine Wendetasche eingeschoben werden, welche keine zusätzliche Falzung, sondern ein Wenden eines zugeführten Bogens bewirkt.

Nachteilig an derartigen Schwertfalzmaschinen ist, dass selbst wenn nur eine Schwertfalzstation genutzt wird, die nachfolgende Schwertfalzstation ohne Durchführung einer Bearbeitung durchfahren werden muss, bevor die erzeugten Signaturen ausgelegt oder nachgeordneten Weiterverarbeitungseinheiten (z.B. Fadensiegelmaschine) zugeführt werden können.

Weiter nachteilig ist, dass die Richtung, in welche die Signaturen ausgelegt bzw. weitergegeben werden, durch die Maschinenkonfiguration festgelegt ist. So können beispielsweise bei einer KL-Maschine Signaturen, welche nur einen Kreuzbruch erfahren haben, indem sie unter dem zweiten Falzschwert unbearbeitet passieren, nur nach links ausgelegt werden. Dies kann zu Problemen führen, wenn auf Grund von Beschränkungen der zur Verfügung stehenden Fläche in einer Buchbinderei an dieser Stelle keine Auslage oder Weiterverarbeitungseinheit positioniert werden kann. Auch ist es nachteilig, die Auslage oder Weiterverarbeitungseinheit in Abhängigkeit von dem Falzmuster und damit dem Ort der Auslage der Signaturen durch die Falzmaschine umstellen zu müssen.

### Aufgabenstellung

Aufgabe der Erfindung ist es daher, eine Falzmaschine zu schaffen, welche die Nachteile des Standes der Technik zumindest behebt, und eine verbesserte Auslage bzw. einen verbesserten Weitertransport ermöglicht.

Gelöst wird diese Aufgabe durch eine Falzmaschine mit den Merkmalen von Anspruch 1. Die Falzmaschine dient dem Erzeugen von Signaturen durch Falzen aus bogenförmigen Elementen aus Papier, Pappe oder ähnlichem mit mindestens zwei Schwertfalzstationen und mindestens einer Aufnahmeeinrichtung für eine Falztasche. Die Aufnahmeeinrichtung für eine Falztasche kann auch als Falztaschenaufnahme bezeichnet werden. Eine jeweilige Falztasche ist in einer jeweiligen Aufnahmeeinrichtung in einer Aufnahmeebene einschiebbar und einfach wieder daraus herausziehbar. Erfindungsgemäß besitzt die Falzmaschine eine Transportvorrichtung zum Auslegen von Signaturen, wobei die Transportvorrichtung von der Aufnahmeeinrichtung gehalten wird. In einer besonders vorteilhaften und daher bevorzugten Ausführungsform wird die Transportvorrichtung derart von der mindestens einen Aufnahmeeinrichtung gehalten wird, dass die Transportrichtung der auszulegenden Signaturen in der Transportvorrichtung im Wesentlichen parallel zur Aufnahmeebene der Aufnahmeeinrichtung ist. In anderen Worten: die Transportvorrichtung kann einfach in die Falztaschenaufnahme eingeschoben und wieder daraus herausgezogen werden, um so einen einfachen Austausch zwischen Falztasche und Transportvorrichtung zu ermöglichen. Durch die Anordnung der Transportvorrichtung anstelle der Falztasche wird in vorteilhafter Weise ein Auslegen der Signaturen bzw. Weitergeben der Signaturen an der Position der Falztaschenaufnahme ermöglicht. Damit wird erreicht, dass auszulegende Signaturen nicht weiter durch nachfolgende Schwertfalzwerke transportiert werden müssen. Das Auslegen bzw. Weitergeben der Signaturen kann dadurch wesentlich verbessert werden.

In einer vorteilhaften Weiterbildung der erfindungsgemäßen Falzmaschine ist die Aufnahmeeinrichtung zum Halten der Transportvorrichtung zwischen zwei Schwertfalzstationen angeordnet. Dies ermöglicht es, an der Position entweder eine übliche Falztasche zu verwenden, um einen Falz ausführen zu können, oder die Transportvorrichtung einzuschieben, um ein Auslegen bzw. Weitergeben von Signaturen zu ermöglichen.

Vorteilhafterweise besitzt die Transportvorrichtung in ihrem Einlaufbereich eine - insbesondere schaltbare - Bogenweiche, um festzulegen, ob die auszulegenden Signaturen die Transportvorrichtung durchlaufen sollen oder nicht. Derartige Bogenweichen sind dem Fachmann bekannt.

In einer vorteilhaften Weiterbildung der erfindungsgemäßen Falzmaschine weist die Transportvorrichtung eine obere und eine untere Leitfläche auf zum Leiten der auszulegenden Signaturen zwischen den Leitflächen, wobei sich die Leitflächen insbesondere im Wesentlichen parallel zur Aufnahmeebene der Aufnahmeeinrichtung erstrecken. Den durch die Transportvorrichtung transportierten Signaturen wird somit ein definierter Transportweg vorgegeben.

In einer vorteilhaften und daher besonders bevorzugten Ausführungsform weist die Transportvorrichtung der erfindungsgemäßen Falzmaschine mindestens ein Transportelement auf zum Transportieren der auszulegenden Signaturen, wobei die auszulegenden Signaturen durch das Transportelement eine Kraft in Transportrichtung erfahren. In anderen Worten: Das mindestens eine Transportelement bewirkt, dass die Signaturen durch die Transportvorrichtung hindurch getrieben werden. Um einen Materialstau an Signaturen in der Transportvorrichtung zu vermeiden, kann die Geschwindigkeit in der Transportrichtung mindestens der Transportgeschwindigkeit in den vorgelagerten Stationen der Falzmaschine entsprechen.

Für das Transportelement sind verschiedene Ausführungsvarianten denkbar: das Transportelement kann entweder als angetriebenes Transportband, als angetriebene Transportrolle oder als Blasluftelement ausgeführt sein. Auch der Einsatz einer Mehrzahl an Transportelementen, welche auch verschiedenartig ausgeführt sein können, kann vorteilhaft sein.

Aufgrund seiner einfachen Ausführungsform und einer leichten Handhabbarkeit wird die Ausführungsvariante des Blasluftelements bevorzugt. Das Blasluftelement kann dabei einen Düsenbalken mit einer Mehrzahl von Blasluftdüsen besitzen, wobei ein Luftstrom erzeugt wird, der im Wesentlichen parallel zu den Leitflächen ausgerichtet ist. Für die weitere Ausgestaltung dieses Blasluftelements wird hiermit voll inhaltlich Bezug genommen auf die in der EP 1 577 244 B1 in den Absätzen [0024 bis 0031] beschriebene Blasvorrichtung.

In vorteilhafter Weiterbildung können die Blasluftdüsen auch als Venturi-Düsen ausgeführt sein, was einen besonders sicheren Transport der Signaturen ermöglicht.

In einer vorteilhaften Weiterbildung der erfindungsgemäßen Falzmaschine ist den oben beschriebenen Falzstationen eine weitere Falzstation vor- oder nachgeordnet. Diese kann Taschenfalzwerke oder Schwertfalzwerke aufweisen.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel:

Die Erfindung soll anhand eines Ausführungsbeispiels noch näher erläutert werden. Es zeigen in schematischer Darstellung:
- Fig. 1: eine Übersichtsdarstellung einer Falzmaschine
- Fig. 2: die Schwertfalzstationen einer Falzmaschine nach dem Stand der Technik
- Fig. 3a: eine erste Ausführungsvariante einer Transportvorrichtung
- Fig. 3b: eine zweite Ausführungsvariante einer Transportvorrichtung
- Fig. 4: die Ausführung eines Düsenbalkens in einer Detaildarstellung

Fig. 1 zeigt eine Konfiguration einer Kombifalzmaschine 10, welche als Ausgangspunkt für die vorliegende Erfindung dient. Die Kombifalzmaschine ist mit mehreren Taschenfalzwerken und drei Schwertfalzwerken ausgestattet, wobei zwischen dem ersten Schwertfalzwerk und dem zweiten Schwertfalzwerk eine Falztasche oder alternativ eine Transportvorrichtung angebracht sein kann. Ein zweites und drittes Schwertfalzwerk befinden sich in Bogendurchlaufrichtung links.
Fig. 2 zeigt einen Ausschnitt aus einer Falzmaschine 10 nach dem Stand der Technik. Die dargestellte Falzmaschine 10 besitzt einen ersten Kreuzbruch 1 (auch als erstes Schwertfalzwerk bezeichnet) sowie einen zweiten Kreuzbruch 4 (auch als zweites Schwertfalzwerk bezeichnet). In Transportrichtung gesehen dazwischen angeordnet ist eine Falztasche 3. Ein Bogen B1 wird im ersten Kreuzbruch 1 vom Schwert des ersten Kreuzbruchs 1.1 gefalzt, indem der Bogen B1 zwischen zwei Falzwalzen 1.4 gepresst wird und dort einen Falzbruch erfährt. Von einer Transportwalze 2.1 und einem Umlenkblech 2.2 wird der Bogen weiter in eine Falztasche 3 transportiert. Die Falztasche 3 befindet sich in einem Falztascheneinschub 6 und besitzt einen oberen Rahmen 3.1 und einen unteren Rahmen 3.2, zwischen welchen der Bogen B3 geführt wird. Zum Einstellen der Falzlänge besitzt die Falztasche 3 einen verstellbaren Anschlag 3.3. Durch die Falzwalzen 3.4 wird im Bogen B3 ein Falzbruch erzeugt und die Signatur über ein Umlenkblech 2.2 und das Transportband 4.3 des zweiten Kreuzbruchs 4 weiter transportiert. Soll die Signatur keinen weiteren Falzbruch erfahren, so wird das Schwert des zweiten Kreuzbruchs 4.1 stillgesetzt und der Bogen BL nach links ausgeleitet. Soll die Signatur durch das Schwert des zweiten Kreuzbruchs 4.1 eine weitere Falzung erfahren, so wird das Schwert 4.1 betätigt und der Bogen B4 zwischen den Falzwalzen 4.4 hindurch weiter transportiert und beispielsweise einem Ausleger oder einer nachfolgenden dritten Kreuzbruchstation zugeführt.

Indem die Falztasche 3 aus der Aufnahmeeinrichtung 6 herausgezogen wird, kann die Falztasche 3 einfach entfernt werden. An ihrer Stelle kann dann, wie in den Figuren 3a und 3b gezeigt, stattdessen eine Transportvorrichtung 5 eingeschoben werden.

Fig. 3a zeigt den bereits anhand der Figur 2 beschriebenen Ausschnitt aus einer Falzmaschine 10, nämlich eine erste Schwertfalzstation (1. Kreuzbruch 1) und eine zweite Schwertfalzstation (2. Kreuzbruch 4). Zwischen den Schwertfalzstationen 1, 4 befindet sich eine Aufnahmeeinrichtung 6, in welche eine Transportvorrichtung 5 eingeschoben wurde. Die Transportvorrichtung 5 weist einen oberen Rahmen 5.1 und einen unteren Rahmen 5.2 auf. Diese sind im Wesentlichen parallel zur Aufnahmeebene, welche von der Aufnahmeeinrichtung 6 gebildet wird. Die in Fig. 3a dargestellte Transportvorrichtung 5 besitzt einen Düsenbalken 5.4 mit Düsenkammer, welcher über seine Blasluftdüsen einen Luftstrom 5.5 bereitstellt. Sollen nun im ersten Kreuzbruch 1 gefalzte Bogen B 1 nachfolgend direkt ausgelegt oder weiter transportiert werden, und nicht den zweiten Kreuzbruch 4 durchlaufen, so wird eine sich in Position 5.3 befindliche Bogenweiche so geschaltet, dass die gefalzten Bogen B1 in die Transportvorrichtung 5 einlaufen. Ihre Transportrichtung T ist dabei durch den oberen Rahmen und den unteren Rahmen 5.1, 5.2 vorgegeben, welche als Leitflächen fungieren. Unterstützt wird der Transport der Bogen durch die Blasluft 5.5, welche durch den Düsenbalken 5.4 bereitgestellt wird. Die Bogen Br können so wie dargestellt nach rechts ausgelegt oder weiter transportiert werden.

Durch den Luftstrom 5.5 aus den Blasluftdüsen des Düsenbalkens 5.4, der parallel zum Bogen Br und parallel zu den Leitflächen 5.1 und 5.2 geleitet wird, entsteht ein Unterdruck, der den Bogen Br in Richtung der Blasvorrichtung 5.4 ansaugt, sodass der Bogen Br entlang des Luftstroms auf einem Luftpolster gehalten wird. Gleichzeitig bewirkt dieser Luftstrom 5.5 eine zusätzliche Kraft, die den Bogen Br nach rechts in Richtung der Bogenauslage oder einer nachfolgenden Weiterverarbeitungseinheit treibt.

Eine alternative Ausführungsvariante der Transportvorrichtung 5 wird anhand der Figur 3b beschrieben. Als Transportelement, welches die Bogen Br vorantreibt, besitzt die hier dargestellte Transportvorrichtung 5 keinen Düsenbalken 5.4, sondern stattdessen eine Transporteinheit 5.6 mit Transportband und Reibradantrieb. Der Reibradantrieb bewirkt, dass das Transportband der Transporteinheit 5.6 von dem Transportband 4.3 des zweiten Kreuzbruchs 4 angetrieben wird. Dazu wird das Reibrad durch eine Federkraft an das Transportband 4.3 angepresst. Das Transportband der Transporteinheit 5.6 und das Transportband 4.3 des zweiten Kreuzbruchs 4 bewegen sich somit in etwa mit gleicher Geschwindigkeit. Dadurch ist sichergestellt, dass die Bogen Br durch die Transportvorrichtung 5 sicher weiter transportiert werden und ein Materialstau vermieden werden kann. Um sicher zu stellen, dass die Bogen Br von dem Transportband der Transporteinheit 5.6 mit genommen und nach rechts weiter transportiert werden, können Andruckrollen 5.7 vorgesehen sein, welche die Bogen Br auf das Förderband pressen.

In einer alternativen, nicht dargestellten Ausführungsvariante besitzt die Transportvorrichtung 5 angetriebene Transportrollen. Beispielsweise könnte es sich bei den in Figur 3b dargestellten Andruckrollen 5.7 um angetriebene Transportrollen handeln, welche die Bogen Br vorantreiben.

Sollte nach einem Auftragswechsel keine Ausleitung der Bogen Br nach dem ersten Kreuzbruch 1 nach rechts mehr gewünscht werden, so kann die Transportvorrichtung 5 wieder einfach entfernt und durch die in der Figur 2 dargestellte Falztasche 3 ersetzt werden.

In der Ausführungsvariante Blasluftdüse - wie an Hand von Fig. 3a beschrieben - sind vorteilhafterweise eine Mehrzahl an Venturidüsen entlang der Einlaufkante der Transportvorrichtung 5 angeordnet, so dass das Luftpolster gleichmäßig über die Bogenbreite wirkt. Eine solche Anordnung von mehreren Blasluftdüsen ist in Figur 4 beispielhaft gezeigt. Dort ist ein Düsenbalken 5.4, der beispielsweise einstückig abgeformt werden kann, gezeigt. Der Düsenbalken 5.4 besteht aus einer Mehrzahl an Düsenkörpern 5.9, die baugleich nebeneinander angeordnet sind und eine gemeinsame Blasluftzuleitung 5.13 aufweisen, durch die Luft eingeblasen wird. In dem Düsenkörper 5.9 ist eine halbkreisförmige Düsenkammer 5.10 angeordnet. Die halbkreisförmige Düsenkammer 5.10 verjüngt sich in ihrer Höhe zur Austrittsöffnung 5.11 hin. Im Boden der Düsenkammer 5.10 ist eine Verbindung mit der Blasluftzuleitung 5.13 vorgesehen. Den Deckel der Düsenkammer 5.10 bildet eine separate Platte 5.12, die mit geeigneten Befestigungsmitteln, z. B. Klebstoff, auf dem Düsenkörper 5.9 befestigt ist. Die separate Platte 5.12 bildet dabei gleichzeitig auch einen Teil der Austrittsöffnung 5.11, durch die ein Luftstrom 5.5 austritt.

### Bezugszeichenliste

- 1: Erster Kreuzbruch (1. KB)
- 1.1: Schwert 1. KB
- 1.2: Einlaufblech 1. KB
- 1.3: Transportband mit Antrieb 1. KB
- 1.4: Falzwalzenpaar 1. KB

- 2.1: Transportwalze
- 2.2: Umlenkbleche

- 3: Falztasche
- 3.1: Rahmen oben
- 3.2: Rahmen unten
- 3.3: Anschlag verstellbar
- 3.4: Falzwalzen

- 4: Zweiter Kreuzbruch (2. KB)
- 4.1: Schwert 2. KB
- 4.2: Einlaufblech 2. KB
- 4.3: Transportband mit Antrieb 2. KB
- 4.4: Falzwalzenpaar 2. KB

- 5: Transportvorrichtung
- 5.1: Rahmen oben
- 5.2: Rahmen unten
- 5.3: Position Bogenweiche
- 5.4: Düsenbalken mit Düsenkammer
- 5.5: Luftstrom aus der Blasluftdüse
- 5.6: Transporteinheit mit Transportband und Reibradantrieb
- 5.7: Anpressrollen
- 5.8: Luftstrom

- 5.9: Düsenkörper
- 5.10: Düsenkammer
- 5.11: Austrittöffnung
- 5.12: Deckplatte
- 5.13: Blasluftzuleitung

- 6: Aufnahmeeinrichtung (Einschub für Falztasche)

- 10: Falzmaschine

- B1: Bogen im 1. KB
- B3: Bogen in der Tasche
- B4: im 2. KB gefalzter Bogen
- Br: Nach rechts ausgeleiteter Bogen
- B1: Nach links ausgeleiteter Bogen

- T: Transportrichtung in der Transportvorrichtung

## Patentansprüche

1. Falzmaschine (10) zum Erzeugen von Signaturen aus bogenförmigen Elementen (B1, B3, Br, B1) mit mindestens einer Schwertfalzstation (1, 4) und mit mindestens einer Aufnahmeeinrichtung (6) für eine Falztasche (3), wobei eine Falztasche (3) in eine jeweilige Aufnahmeeinrichtung (6) in einer Aufnahmeebene einschiebbar und daraus herausziehbar ist,
**dadurch gekennzeichnet,**
**dass** die Falzmaschine (10) eine Transportvorrichtung (5) zum Auslegen von Signaturen (Br) aufweist und die Transportvorrichtung (5) von der mindestens einen Aufnahmeeinrichtung (6) gehalten wird.

2. Falzmaschine nach Anspruch 1,
**dadurch gekennzeichnet,**
**dass** die Transportrichtung (T) der auszulegenden Signaturen (Br) in der Transportvorrichtung (5) im Wesentlichen parallel zur Aufnahmeebene der Aufnahmeeinrichtung (6) ist.

3. Falzmaschine nach einem der vorangehenden Ansprüche,
**dadurch gekennzeichnet,**
**dass** die Aufnahmeeichrichtung (6) zum Halten der Transportvorrichtung (5) nach der mindestens einen Schwertfalzstation (1, 4) angeordnet ist.

4. Falzmaschine nach einem der vorangehenden Ansprüche,
**dadurch gekennzeichnet,**
**dass** die Transportvorrichtung (5) in ihrem Einlaufbereich eine Bogenweiche (5.3) aufweist.

5. Falzmaschine nach einem der vorangehenden Ansprüche,
**dadurch gekennzeichnet,**
**dass** die Transportvorrichtung (5) eine obere (5.1) und eine untere (5.2) Leitfläche aufweist zum Leiten der auszulegenden Signaturen (Br) zwischen den Leitflächen (5.1, 5.2), wobei sich die Leitflächen (5.1, 5.2) insbesondere im Wesentlichen parallel zur Aufnahmeebene der Aufnahmeeinrichtung (6) erstrecken.

6. Falzmaschine nach einem der vorangehenden Ansprüche,
**dadurch gekennzeichnet,**
**dass** die Transportvorrichtung (5) mindestens ein Transportelement (5.4, 5.6, 5.7) aufweist zum Transportieren der auszulegenden Signaturen (Br).

7. Falzmaschine nach Anspruch 6,
**dadurch gekenntzeichnet,**
dass das Transportelement als Transportband (5.6) ausgeführt ist.

8. Falzmaschine nach Anspruch 6,
**dadurch gekennzeichnet,**
**dass** das Transportelement als angetriebene Transportrolle ausgeführt ist.

9. Falzmaschine nach Anspruch 6,
**dadurch gekennzeichnet,**
**dass** das Transportelement als Blasluftelement (5.4) ausgeführt ist.

10. Falzmaschine nach Anspruch 9,
**dadurch gekennzeichnet,**
**dass** das Blasluftelement (5.4) einen Düsenbalken mit einer Mehrzahl von Blasluftdüsen (5.11) besitzt, wobei ein Luftstrom (5.5) erzeugbar ist, der im Wesentlichen parallel zu den Leitflächen (5.1, 5.2) ausgerichtet ist und die Blasluftdüsen (5.11) insbesondere als Venturi-Düsen ausgeführt sind.

## Claims

1. Folder (10) for creating signatures out of sheet-shaped elements (Bl, B3, Br, B1), comprising at least one knife folding unit (1, 4) and at least one receiving device (6) for a buckle plate (3), a buckle plate (3) being insertible into and removable from a respective receiving device (6) in a receiving plane,
**characterized in**
**that** the folder (10) includes a transport device (5) for delivering signatures (Br) and that the transport device (5) is held by the at least one receiving device (6).

2. Folder according to Claim 1,
**characterized in**
**that** in the transport device, the transport direction (T) of the signatures (Br) to be delivered is essentially parallel to the receiving plane of the receiving device (6).

3. Folder according to one of the preceding claims,
**characterized in**
**that** the receiving device (6) for holding the transport device (5) is arranged downstream of the at least one knife folding unit (1, 4).

4. Folder according to one of the preceding claims,
**characterized in**
**that** the transport device (5) includes a sheet deflector (5.3) in its entry region.

5. Folder according to one of the preceding claims,
**characterized in**
**that** the transport device (5) includes an upper (5.1) and a lower (5.2) guide surface for guiding the signatures (Br) to be delivered between the guide surfaces (5.1, 5.2), the guide surfaces (5.1, 5.2) extending essentially in parallel with the receiving plane of the receiving device (6).

6. Folder according to one of the preceding claims,
**characterized in**
**that** the transport device (5) includes at least one transport element (5.4, 5.6, 5.7) for transporting the signatures (Br) to be delivered.

7. Folder according to Claim 6,
**characterized in**
**that** the transport element is embodied as a transport belt (5.6).

8. Folder according to Claim 6,
**characterized in**
**that** the transport element is embodied as a driven transport roller.

9. Folder according to Claim 6,
**characterized in**
**that** the transport element is embodied as a blown-air element (5.4).

10. Folder according to Claim 9,
**characterized in**
**that** the blown-air element (5.4) includes a nozzle bar having a plurality of blown-air nozzles (5.11), a stream of air (5.5) being creatable that is aligned essentially in parallel with the guide surfaces (5.1, 5.2), and that the blown-air nozzles (5.11) are in particular embodied as Venturi nozzles.

## Revendications

1. Plieuse (10) pour la génération de signatures sur des éléments en forme de feuille (B1, B3, Br, B1) avec au moins un poste de pliage à couteau (1, 4) et au moins un dispositif de réception (6) pour une poche de pliage (3), une poche de pliage (3) pouvant être introduite et retirée dans un plan de logement respectivement dans une direction de logement respective (6),
**caractérisée en ce que**
la plieuse (10) présente un dispositif de transport (5) pour déposer des signatures (Br) et le dispositif de transport (5) est maintenu par au moins un dispositif de réception (6).

2. Plieuse selon la revendication 1,
**caractérisé en ce que**
le dispositif de transport (T) des signatures (Br) à déposer est sensiblement parallèle au plan de réception du dispositif de réception (6) dans le dispositif de transport (5).

3. Plieuse selon l'une des revendications précédentes,
**caractérisée en ce que**
le dispositif de réception (6) est disposé en aval d'au moins un poste de pliage à couteau (1, 4) pour le maintien du dispositif de transport (5).

4. Plieuse selon l'une des revendications précédentes,
**caractérisée en ce que**
le dispositif de transport (5) présente dans sa zone d'entrée un aiguillage courbe (5.3).

5. Plieuse selon l'une des revendications précédentes,
**caractérisée en ce que**
le dispositif de transport (5) présente une surface de guidage supérieure (5.1) et une surface de guidage inférieure (5.2) pour guider les signatures à déposer (Br) entre les surfaces de guidage (5.1, 5.2), les surfaces de guidage (5.1, 5.2) s'étendant en particulier sensiblement parallèles au plan de réception du dispositif de réception (6).

6. Plieuse selon l'une des revendications précédentes,
**caractérisée en ce que**
le dispositif de transport (5) présente au moins un élément de transport (5.4, 5.6, 5.7) pour le transport des signatures à déposer (Br).

7. Plieuse selon la revendication 6,
**caractérisée en ce que**
l'élément de transport est réalisé comme une bande de transport (5.6),

8. Plieuse selon la revendication 6,
**caractérisée en ce que** l'élément de transport est réalisé comme u rouleau de transport entraîné.

9. Plieuse selon la revendication 6,
**caractérisée en ce que** l'élément de transport est réalisé comme un élément de soufflage d'air (5, 4).

10. Plieuse selon la revendication 9,
**caractérisée en ce que**
l'élément de soufflage d'air (5, 4) possède une barre de buses d'air de soufflage avec une pluralité de buses d'air de soufflage (5.11), un courant d'air (5.5) étant généré qui est orienté sensiblement parallèlement aux surfaces de guidage (5.1, 5.2) et les buses d'air de soufflage (5.11) étant réalisées comme buses Venturi.
